# EUROPÄISCHE PATENTSCHRIFT

(11) **EP 2 278 152 B1**
(45) Veröffentlichungstag und Bekanntmachung des Hinweises auf die Patenterteilung: **22.01.2014**
(21) Anmeldenummer: 10163387.3
(22) Anmeldetag: 20.05.2010
(51) Int. Cl.: F02M 47/02, F02M 63/00, F02M 61/04

(54) **Kraftstoffeinspritzventil**
Fuel injection valve
Soupape d'injection de carburant

(30) Priorität: 20.07.2009 DE 102009027841
(43) Veröffentlichungstag der Anmeldung: 26.01.2011
(73) Patentinhaber: Robert Bosch GmbH, 70442 Stuttgart (DE)
(72) Erfinder: Magel, Hans-Christoph, 72764, Reutlingen (DE)

(56) Entgegenhaltungen:
- DE-A1-102006 021 741
- DE-A1-102007 047 129
- DE-A1-102007 047 152

## Beschreibung

### Hintergrund der Erfindung

Die Erfindung betrifft ein Kraftstoffeinspritzventil für eine Brennkraftmaschine mit einem Steuerventil zur Steuerung eines Einspritzventilgliedes, das wenigstens eine Einspritzöffnung freigibt oder verschließt, wobei das Steuerventil ein Schließelement mit einer zentralen Bohrung zur Aufnahme und Führung eines Druckstiftes sowie eine ringförmige Dichtkante besitzt, deren Innendurchmesser dem Durchmesser der Bohrung entspricht, so dass das Schließelement in der Schließstellung, in der die Dichtkante dichtend an einem Ventilsitz anliegt, druckausgeglichen ist.

### Stand der Technik

Kraftstoffeinspritzventile bzw. Kraftstoffinjektoren der vorstehend genannten Art sind aus dem Stand der Technik bekannt. Als Beispiel wird auf die Druckschrift DE 10 2006 021 741 A1 verwiesen, aus der ein gattungsgemäßer Kraftstoffinjektor mit einem Steuerventil zur Steuerung eines Einspritzventilgliedes hervorgeht. Das Steuerventil weist ein Schließelement mit einer zentralen Bohrung, in der ein Druckstift aufgenommen ist, sowie eine ringförmige Dichtkante auf. Der Innendurchmesser der Dichtkante entspricht dabei im Wesentlichen dem Durchmesser der zentralen Bohrung. Dies bewirkt, dass in Schließstellung des Steuerventils, in der die Dichtkante in Anlage mit einem Ventilsitz gehalten wird, nur geringe oder keine axialen Druckkräfte auf das Schließelement wirken. Das Steuerventil ist somit druckausgeglichen. Druckausgeglichene Steuerventile haben den Vorteil, dass beispielsweise geringe Schließkräfte erforderlich sind, um das Schließelement in seinem Dichtsitz zu halten. Der Einsatz eines druckausgeglichenen Ventils ermöglicht somit geringere Federkräfte, geringere Magnetkräfte, kleinere Ventilhübe und folglich schnellere Schaltzeiten. Dadurch wird wiederum die Einsetzbarkeit des Ventils bei der Mehrfacheinspritzung gegeben.

Als nachteilig erweist sich jedoch bei den aus dem Stand der Technik bekannten druckausgeglichenen Ventilen, dass sie bei einem fehlerhaften Überdruck im System nicht selbständig öffnen. Aus diesem Grund ist daher in der Regel zusätzlich ein Druckbegrenzungsventil vorgesehen, das sich jedoch ungünstig auf den erforderlichen Bauraum und die Kosten auswirkt.

Der Erfindung liegt die Aufgabe zugrunde, ein Kraftstoffeinspritzventil der eingangs genannten Art derart weiter zu entwickeln, dass die vorstehend genannten Nachteile beseitigt werden. Insbesondere soll der vorgeschlagene Kraftstoffinjektor einfach aufgebaut und kostengünstig herstellbar sein.

Zur Lösung der Aufgabe wird ein Kraftstoffeinspritzventil mit den Merkmalen des Anspruchs 1 vorgeschlagen. Vorteilhafte Weiterbildungen der Erfindung werden in den Unteransprüchen beschrieben.

### Offenbarung der Erfindung

Das vorgeschlagene Kraftstoffeinspritzventil zeichnet sich erfindungsgemäß dadurch aus, dass das Steuerventil zudem eine Druckbegrenzungsfunktion besitzt, indem der Druckstift bei einer definierten Druckkraft an seiner dem Ventilsitz zugewandten Stirnfläche durch Veränderung seiner axialen Lage eine hydraulische Verbindung der Bohrung mit einem Rücklauf bewirkt. Aufgrund der Ausführung des Steuerventils als druckausgeglichenes Ventil, liegt am Druckstift, der hochdruckdicht in der zentralen Bohrung des Schließelementes des Steuerventils geführt ist und damit zumindest in einem Teilbereich im Wesentlichen den gleichen Durchmesser wie die Bohrung besitzt, der Systemdruck an. Um bei einem fehlerhaften Überdruck im System zur Druckbegrenzung eine hydraulische Verbindung der Bohrung zum Rücklauf herzustellen, wird dieser fehlerhafte Systemdruck als Druckkraft definiert, die eine Veränderung der axialen Lage des Druckstiftes bewirkt. Vorzugsweise wird die Druckkraft als Grenzwert definiert, den es zur Auslösung der Druckbegrenzungsfunktion zu überschreiten gilt. Durch die Veränderung der axialen Lage des Druckstiftes wird dann eine hydraulische Verbindung der Bohrung zum Rücklauf und damit zu einem Niederdruckbereich bewirkt, so dass eine Druckabnahme innerhalb der Bohrung erfolgt. Da die Bohrung über Drosseln in Verbindung mit einem als Steuerraum ausgelegten Druckraum steht, wird durch die Druckbegrenzungsfunktion zugleich vermieden, dass der Steuerdruck einen bestimmten Grenzwert übersteigt. Zur Druckbegrenzung ist somit kein zusätzliches Druckbegrenzungsventil erforderlich, sondern lediglich ein druckausgeglichenes Steuerventil mit einem hülsenförmigen Schließelement und einem innen liegenden, losen Druckstift zum Druckausgleich. Ein Kraftstoffinjektor mit einem solchen Steuerventil kann demnach kompakt und damit bauraumschonend ausgeführt werden. Zudem ist es aufgrund des Verzichtes auf ein zusätzliches Druckbegrenzungsventil kostengünstig herstellbar.

Nach einer bevorzugten Ausführungsform der Erfindung ist zur Herstellung der hydraulischen Verbindung der Bohrung mit dem Rücklauf eine radiale Aufweitung zumindest in einem Teilbereich der Bohrung vorgesehen, die durch eine Veränderung der axialen Lage des Druckstiftes freigebbar ist. In dem Bereich der radialen Aufweitung wird somit die hochdruckdichte Führung des Druckstiftes innerhalb der Bohrung aufgegeben. Dabei kann die radiale Aufweitung umlaufend, beispielsweise durch Ausführung der Bohrung als Stufenbohrung, oder lediglich in einem sich über einen begrenzten Winkelbereich erstreckenden Teilabschnitt erfolgen. Gegebenenfalls ist bei einer umlaufenden ringförmigen Aufweitung der zentralen Bohrung des Schließelementes für eine zusätzliche, beispielsweise gehäuseseitige Führung des Druckstiftes zu sorgen. Besteht eine solche zusätzliche Führung kann der Druckstift den Führungsbereich der Bohrung zur Herstellung einer hydraulischen Verbindung der Bohrung mit dem Rücklauf den Führungsbereich auch vollständig verlassen.

Alternativ oder ergänzend kann zur Herstellung der hydraulischen Verbindung der Bohrung mit dem Rücklauf wenigstens ein axial und/oder radial geführter Ablaufkanal in der Wandung der Bohrung vorgesehen sein, der durch eine Veränderung der axialen Lage des Druckstiftes freigebbar ist. Beispielsweise kann ein solcher Ablaufkanal in Form einer axial verlaufenden Nut in der Wandung der Bohrung und/oder als radial oder schräg geführte und von der zentralen Bohrung abzweigende Bohrung ausgebildet sein.

Ebenfalls alternativ oder ergänzend kann zur hydraulischen Verbindung der Bohrung mit dem Rücklauf eine sich in die Bohrung nach radial innen erstreckende Anschlagfläche vorgesehen sein, die in Anlage mit einer am Druckstift ausgebildeten Anschlagfläche bringbar ist, so dass bei einer Veränderung der axialen Lage des Druckstiftes das Schließelement zumindest über eine Teilstrecke mitgeführt wird. Dabei wird das Schließelement aus seinem Dichtsitz gehoben. Die Strömungsverbindung zum Rücklauf kann demnach dadurch bewirkt werden, dass das Schließelement über eine axiale Verschiebung des Druckstiftes in eine Offenstellung überführt wird und/oder über die axiale Verschiebung des Druckstiftes eine weitere Strömungsverbindung freigegeben wird. Die einzelnen Maßnahmen sind somit auch kumulativ anwendbar. Soll bei einer axialen Verschiebung des Druckstiftes die Mitnahme des Schließelementes zumindest über eine Teilstrecke erfolgen, kann hierzu am Schließelement ein sich in die Bohrung nach radial innen erstreckender ringförmiger Absatz vorgesehen sein, der eine Anschlagfläche für eine korrespondierend am Druckstift ausgebildete Anschlagfläche, beispielsweise in Form eines ringförmigen Absatzes, bildet. Die Mitnahme des Schließelementes über lediglich eine Teilstrecke setzt voraus, dass der Druckstift zunächst über eine erste Teilstrecke eine axiale Verschiebung gegenüber dem Schließelement erfährt, bis er am ringförmigen Absatz der Bohrung anschlägt. Erst dann wird das Schließelement über eine weitere Teilstrecke mitgeführt. Hierbei hebt es vom Dichtsitz ab, so dass ein Druckausgleich über den Ventilsitz erfolgt.

Gemäß einer weiteren vorteilhaften Ausführungsform ist der Druckstift gehäuseseitig abgestützt. Zur Abstützung kann beispielsweise eine Anschlagscheibe vorgesehen sein, die bei Überschreiten einer definierten Druckkraft an der dem Ventilsitz zugewandten Stirnfläche des Druckstiftes bricht, um eine axiale Verschiebung des Druckstiftes zuzulassen. Der Sollbruch der Anschlagscheibe erfolgt erst bei Überschreiten eines vorher festgelegten Grenzwertes, der einem fehlerhaften Überdruck im System entspricht. Die gehäuseseitge Abstützung kann vorzugsweise auch eine zusätzliche Führung des Druckstiftes bewirken, wenn zum Beispiel der Druckstift zur Herstellung einer hydraulischen Verbindung der Bohrung mit dem Rücklauf den Führungsbereich der Bohrung verlässt.

Gemäß einer weiteren Ausführungsform ist alternativ vorgesehen, dass der Druckstift mittelbar oder unmittelbar durch die Druckkraft einer Feder beaufschlagt wird, die vorzugsweise gehäuseseitig abgestützt ist. Dabei bewirkt die Feder einen Druckausgleich, so dass der Druckstift in einer bestimmten axialen Lage gehalten wird. Steigt jedoch der Systemdruck an, kann die Federkraft überwunden werden, so dass der Druckstift seine axiale Lage verändert, das heißt, sich in Richtung der Feder bewegt. Die Federkraft bestimmt demnach den Grenzwert, dessen Überschreiten eine Veränderung der axialen Lage des Druckstiftes und damit eine Druckbegrenzung bewirkt. Die Einstellung erfolgt demnach über die Federkraft der Feder und die am Druckstift ausgebildete Druckfläche. Als Feder eigenen sich verschiedene Arten von Federelementen. Beispielsweise kann eine Schraubenfeder, eine Federhülse oder eine Tellerfeder eingesetzt werden, die den Druckstift an seiner dem Ventilsitz abgewandten Stirnseite unmittelbar oder mittelbar mit einer Druckkraft beaufschlagt, die dem Systemdruck entgegengesetzt ist. Zur mittelbaren Druckkraftbeaufschlagung kann die Feder einerseits am Gehäuse, andererseits an einer Platte abgestützt sein, die zugleich eine Anlage- bzw. Anschlagfläche für den Druckstift bildet. Gemäß einer vorteilhaften Ausführungsform ist daher zwischen Druckstift und Feder eine Druckplatte angeordnet.

Weiterhin vorzugsweise ist das Steuerventil ein Magnetventil und besitzt einen über einen Elektromagneten bewegbaren Anker, der mit dem Schließelement verbunden ist. Alternativ kann auch der Anker als Schließelement des Steuerventils ausgebildet sein. Hierzu weist der Anker vorzugsweise eine Ankerplatte mit einem ventilsitzseitig angeordneten, hülsenförmigen Ansatz auf. Der Hülsenkörper umschließt eine Bohrung, die der Aufnahme und Führung des Druckstiftes dient und an dessen Stirnseite eine ringförmige Dichtkante ausgebildet ist, die mit einem Ventilsitz dichtend zusammenwirkt. Vorzugsweise ist die Dichtkante linienförmig, das heißt, dass die Ringfläche eine geringe radiale Erstreckung aufweist, um die Dichtkraft zu erhöhen. Beispielsweise kann die Dichtkante als Beißkante ausgeführt sein. Der Ventilsitz ist hierzu bevorzugt kegelförmig oder als Flachsitz ausgebildet.

Bevorzugte Ausführungsformen der Erfindung werden nachfolgend anhand der Zeichnungen näher erläutert. Diese zeigen:
- Fig. 1: eine Schnittansicht längs durch ein Kraftstoffeinspritzventil gemäß einer ersten Ausführungsform und
- Fig. 2: eine Schnittansicht längs durch ein Kraftstoffeinspritzventil gemäß einer zwei- ten Ausführungsform der Erfindung.

Das in Fig. 1 dargestellte erste Ausführungsbeispiel eines erfindungsgemäßen Kraftstoffeinspritzventils weist ein Magnetventil als Steuerventil 1 auf. Das Magnetventil umfasst einen Elektromagneten 14, der bei Bestromung auf einen Anker 15 des Magnetventiles einwirkt, so dass dieser in Richtung des Elektromagneten 14 bewegt wird. Da der Anker 15 zugleich als Schließelement 4 ausgebildet ist, das mit einem Ventilsitz 8 an einem Ventilstück 16 zusammenwirkt, bewirkt die Bestromung des Magnetventils ein Anheben des Schließelementes 4 und damit ein Öffnen des Ventils. In einer Offenstellung des Ventils kann Kraftstoff über eine Ablaufdrossel 17 aus einem Steuerraum 18 abfließen, so dass der Druck im Steuerraum 18 sinkt. Dies ermöglicht einem Einspritzventilglied 2 in Form einer ein- oder mehrteiligen Ventilnadel sich aus einer Schließstellung in eine Offenstellung zu bewegen, so dass wenigstens eine Einspritzöffnung 3 des Kraftstoffeinspritzventils freigegeben wird. Endet die Bestromung des Magnetventils, bewirkt eine am Anker 15 anliegende Ventilschließfeder 19, dass eine Rückstellung des Ankers in die Schließstellung des Ventils erfolgt, in der das Schließelement 4 mit seiner ringförmigen Dichtkante 7 am Ventilsitz 8 des Ventilstückes 16 dichtend anliegt. Über einen Zulauf wird dem Steuerraum 18 Kraftstoff zugeführt, so dass der Druck im Steuerraum 18 wieder auf einen Druck ansteigt, der schließlich das Schließen der Düsennadel bewirkt, wodurch der Einspritzvorgang beendet wird.

Das hülsenförmige Schließelement 4 des Magnetventils bildet eine Bohrung 5 aus, in der ein Druckstift 6 aufgenommen und hochdruckdicht geführt ist. Der Druckstift 6 weist somit - zumindest in einem Führungsbereich - den gleichen Durchmesser wie die Bohrung 5 auf. Indem die Dichtkante 7 des Schließelementes 4 radial innenliegend ausgebildet ist, entspricht der Innendurchmesser der Dichtkante 7 ebenfalls dem Durchmesser der Bohrung 5. Das Ventil ist somit druckausgeglichen.

Zur Umsetzung der Druckbegrenzungsfunktion weist das Schließelement 4 des Steuerventils 1 wenigstens einen radial geführten Ablaufkanal 20 zur hydraulischen Verbindung der Bohrung 5 mit einem Rücklauf auf. Der Darstellung in Fig. 1 sind zwei radial geführte Ablaufkanäle 20 in Form von Bohrungen zu entnehmen, die in die Bohrung 5 münden. Die axiale Lage der Ablaufkanäle 20 ist derart gewählt, dass ihre Freigabe zur Herstellung einer hydraulischen Verbindung der Bohrung 5 mit einem Rücklauf eine axiale Verschiebung des Druckstiftes 6 erfordert. Dies wiederum setzt voraus, dass die Druckkraft einer Feder 12 überwunden wird, die den Druckstift 6 beaufschlagt und gehäuseseitig abgestützt ist. Eine axiale Verschiebung des Druckstiftes 6 ist somit erst bei Überschreiten eines festlegbaren Grenzwertes möglich, wobei die Festlegung über die Einstellung der Federkraft erfolgt. Bei dem Ausführungsbeispiel der Fig. 1 ist die Feder 12 zudem an eine Platte 13 abgestützt, die zwischen der Feder 12 und dem Druckstift 6 angeordnet ist. Der Druckstift 6 kann aber auch unmittelbar an der Feder 12 anliegen.

Zur Umsetzung der Druckbegrenzungsfunktion weist das in Fig. 1 dargestellte Ausführungsbeispiel eines erfindungsgemäßen Kraftstoffeinspritzventils ferner axial geführte Ablaufkanäle 20 in Form von Nuten 21 auf (dargestellt mittels unterbrochener Linien). Diese können alternativ oder ergänzend zu radial geführten Ablaufkanälen 20 angeordnet werden. Vorteilhafterweise münden die Nuten 21 in die radial geführten Ablaufkanäle 20. Dies ist jedoch nicht zwingend erforderlich. Die Nuten 21 können auch in einem axialen Abstand zu den radial geführten Ablaufkanälen 20 angeordnet sein, so dass die Freilegung der Nuten 21 eine größere axiale Verschiebung des Druckstiftes 6 erfordert. Ferner können die Nuten 21 über einen bestimmten Winkelbereich versetzt zu den radial geführten Ablaufkanälen 20 angeordnet sein. Die Anzahl der Nuten 21 wie auch die Anzahl der radial geführten Ablaufkanäle 20 kann den jeweiligen Erfordernissen entsprechend gewählt werden.

Das in der Fig.2 dargestellte Ausführungsbeispiel eines erfindungsgemäßen Kraftstoffeinspritzventils unterscheidet sich von dem der Fig. 1 insbesondere dadurch, dass das Schließelement 4 des Steuerventils 1 zur Umsetzung der Druckbegrenzungsfunktion eine ringförmige, sich in die Bohrung 5 nach radial innen erstreckende Anschlagfläche 10 aufweist, die in Anlage mit einer am Druckstift 6 entsprechend ausgebildeten Anschlagfläche 11 bringbar ist. Zur Ausbildlung der Anschlagfläche 10 am Schließelement 4 ist die Bohrung 5 vorliegend als Stufenbohrung ausgeführt. Der Druckstift 6 weist dagegen eine umlaufenden radialen Rücksprung auf, so dass der Druckstift in einem an den Rücksprung anschließenden Abschnitt einen geringeren Durchmesser besitzt. Liegt nunmehr an der dem Ventilsitz 8 zugewandten Stirnfläche 9 des Druckstiftes 6 eine definierte Druckkraft an, die einen fehlerhaften Überdruck im System darstellt, wird der Druckstift 6 entgegen der Druckkraft der Feder 12 vom Ventilsitz 8 weg bewegt, bis dass seine Anschlagfläche 11 in Anlage mit der Anschlagfläche 10 des Schließelementes 4 gelangt. Bei einer weiteren Veränderung der axialen Lage des Druckstiftes 6 wird das Schließelement 4 nunmehr mitgeführt, so dass dieses aus dem Ventilsitz 8 abhebt und das Ventil öffnet. Über den Dichtsitz ist somit eine hydraulische Verbindung der Bohrung 5 mit einem Rücklauf hergestellt, so dass der Druck in der Bohrung 5 und damit im Steuerraum 18 abfällt.

Ein weiteres unterscheidendes Merkmal der Ausführungsform der Fig.2 gegenüber der der Fig.1 stellt die Verwendung einer Tellerfeder als Feder 12 dar, die in einer gehäuseseitigen Ausnehmung des Kraftstoffeinspritzventils angeordnet ist.

Beide beispielhaft gezeigten Ausführungsformen der vorliegenden Erfindung zeigen einfach und kompakt aufgebaute Kraftstoffeinspritzventile, die wenig Bauraum beanspruchen und ferner kostengünstig herstellbar sind. Zudem kommen die Vorteile eines druckausgeglichenen Ventils zum Tragen.

## Patentansprüche

1. Kraftstoffeinspritzventil für eine Brennkraftmaschine mit einem Steuerventil (1) zur Steuerung eines Einspritzventilgliedes (2), das wenigstens eine Einspritzöffnung (3) freigibt oder verschließt, wobei das Steuerventil (1) ein Schließelement (4) mit einer zentralen Bohrung (5) zur Aufnahme und Führung eines Druckstiftes (6) sowie eine ringförmige Dichtkante (7) besitzt, deren Durchmesser im Wesentlichen dem Durchmesser der Bohrung (5) entspricht, so dass das Schließelement (4) in der Schließstellung, in der die Dichtkante (7) dichtend an einem Ventilsitz (8) anliegt, im Wesentlichen druckausgeglichen ist,
**dadurch gekennzeichnet, dass** das Steuerventil (1) zudem eine Druckbegrenzungsfunktion besitzt, indem der Druckstift (6) bei einer definierten Druckkraft an seiner dem Ventilsitz (8) zugewandten Stirnfläche (9) durch Veränderung seiner axialen Lage eine hydraulische Verbindung der Bohrung (5) mit einem Rücklauf bewirkt.

2. Kraftstoffeinspritzventil nach Anspruch 1,
**dadurch gekennzeichnet, dass** zur Herstellung der hydraulischen Verbindung der Bohrung (5) mit dem Rücklauf eine radiale Aufweitung zumindest in einem Teilbereich der Bohrung vorgesehen ist, die durch eine Veränderung der axialen Lage des Druckstiftes (6) freigebbar ist.

3. Kraftstoffeinspritzventil nach Anspruch 1 oder 2,
**dadurch gekennzeichnet, dass** zur Herstellung der hydraulischen Verbindung der Bohrung (5) mit dem Rücklauf wenigstens ein axial und/oder radial geführter Ablaufkanal (20) in der Wandung der Bohrung (5) vorgesehen ist, der durch eine Veränderung der axialen Lage des Druckstiftes (6) freigebbar ist.

4. Kraftstoffeinspritzventil nach einem der vorhergehenden Ansprüche,
**dadurch gekennzeichnet, dass** zur hydraulischen Verbindung der Bohrung (5) mit dem Rücklauf eine sich in die Bohrung (5) nach radial innen erstreckende Anschlagfläche (10) vorgesehen ist, die in Anlage mit einer am Druckstift (6) ausgebildeten Anschlagfläche (11) bringbar ist, so dass bei einer Veränderung der axialen Lage des Druckstiftes (6) das Schließelement (4) zumindest über eine Teilstrecke mitgeführt wird.

5. Kraftstoffeinspritzventil nach einem der vorhergehenden Ansprüche,
**dadurch gekennzeichnet, dass** der Druckstift (6) mittelbar oder unmittelbar durch die Druckkraft einer Feder (12) beaufschlagt wird, die vorzugsweise gehäuseseitig abgestützt ist.

6. Kraftstoffeinspritzventil nach Anspruch 5,
**dadurch gekennzeichnet, dass** zwischen Druckstift (6) und Feder (12) eine Druckplatte (13) angeordnet ist.

7. Kraftstoffeinspritzventil nach einem der vorhergehenden Ansprüche,
**dadurch gekennzeichnet, dass** das Steuerventil (1) ein Magnetventil ist und einen über einen Elektromagneten (14) bewegbaren Anker (15) besitzt, der mit dem Schließelement (4) verbunden oder als Schließelement ausgebildet ist.

## Claims

1. Fuel injection valve for an internal combustion engine, having a control valve (1) for controlling an injection valve member (2) which opens up or closes off at least one injection opening (3), wherein the control valve (1) has a closing element (4) with a central bore (5) for receiving and guiding a pressure pin (6) and has an annular sealing edge (7), the diameter of which substantially corresponds to the diameter of the bore (5), such that the closing element (4) is substantially pressure-balanced when in the closed position in which the sealing edge (7) bears sealingly against a valve seat (8),
**characterized in that** the control valve (1) also has a pressure-limiting function **in that** the pressure pin (6), when acted on with a defined pressure force on its end surface (9) facing toward the valve seat (8), produces a hydraulic connection of the bore (5) to a return line as a result of a change in the axial position of said pressure pin.

2. Fuel injection valve according to Claim 1,
**characterized in that**, to produce the hydraulic connection of the bore (5) to the return line, a radial widening is provided at least in a sub-region of the bore, which radial widening can be opened up as a result of a change in the axial position of the pressure pin (6).

3. Fuel injection valve according to Claim 1 or 2,
**characterized in that**, to produce the hydraulic connection of the bore (5) to the return line, at least one axially and/or radially extending outflow duct (20) is provided in the wall of the bore (5), which outflow duct can be opened up as a result of a change in the axial position of the pressure pin (6).

4. Fuel injection valve according to one of the preceding claims,
**characterized in that**, for the hydraulic connection of the bore (5) to the return line, an abutment surface (10) is provided which extends radially inward into the bore (5) and which can be placed in contact with an abutment surface (11) formed on the pressure pin (6), such that, during a change in the axial position of the pressure pin (6), the closing element (4) is driven along at least over a section of travel.

5. Fuel injection valve according to one of the preceding claims,
**characterized in that** the pressure pin (6) is acted on indirectly or directly by the pressure force of a spring (12) which is preferably supported on the housing.

6. Fuel injection valve according to Claim 5,
**characterized in that** a pressure plate (13) is arranged between the pressure pin (6) and spring (12).

7. Fuel injection valve according to one of the preceding claims,
**characterized in that** the control valve (1) is a solenoid valve and has an armature (15) which can be moved by means of an electromagnet (14), which armature is connected to the closing element (4) or is formed as a closing element.

## Revendications

1. Soupape d'injection de carburant pour un moteur à combustion interne, comprenant une soupape de commande (1) pour la commande d'un organe de soupape d'injection (2) qui libère ou ferme au moins une ouverture d'injection (3), la soupape de commande (1) possédant un élément de fermeture (4) présentant un alésage central (5) pour la réception et le guidage d'une tige de pression (6) ainsi qu'une arête d'étanchéité (7) annulaire dont le diamètre correspond essentiellement au diamètre de l'alésage (5), de telle sorte que, dans la position de fermeture dans laquelle l'arête d'étanchéité (7) s'applique de manière étanche contre un siège de soupape (8), l'élément de fermeture (4) soit essentiellement équilibré en pression,
**caractérisée en ce que** la soupape de commande (1) présente par ailleurs une fonction de limitation de pression, du fait que, dans le cas d'une force de compression définie sur sa surface frontale (9) tournée vers le siège de soupape (8), la tige de pression (6) produit une liaison hydraulique de l'alésage (5) à un retour par modification de sa position axiale.

2. Soupape d'injection de carburant selon la revendication 1,
**caractérisée en ce que** pour réaliser la liaison hydraulique de l'alésage (5) au retour, il est prévu un élargissement radial au moins dans une région partielle de l'alésage, lequel élargissement radial peut être libéré par une modification de la position axiale de la tige de pression (6).

3. Soupape d'injection de carburant selon la revendication 1 ou 2,
**caractérisée en ce que** pour la réalisation de la liaison hydraulique de l'alésage (5) au retour, il est prévu au moins un canal de sortie (20) guidé axialement et/ou radialement dans la paroi de l'alésage (5), lequel canal de sortie peut être libéré par une modification de la position axiale de la tige de pression (6).

4. Soupape d'injection de carburant selon l'une quelconque des revendications précédentes,
**caractérisée en ce que** pour la réalisation de la liaison hydraulique de l'alésage (5) au retour, il est prévu une surface de butée (10) s'étendant radialement vers l'intérieur dans l'alésage (5), laquelle surface de butée peut être amenée en butée contre une surface de butée (11) réalisée sur la tige de pression (6), de telle sorte que, dans le cas d'une modification de la position axiale de la tige de pression (6), l'élément de fermeture (4) soit entraîné au moins sur une section partielle.

5. Soupape d'injection de carburant selon l'une quelconque des revendications précédentes,
**caractérisée en ce que** la tige de pression (6) est sollicitée directement ou indirectement par la force de compression d'un ressort (12) qui est supporté de préférence du côté du boîtier.

6. Soupape d'injection de carburant selon la revendication 5,
**caractérisée en ce qu'**une plaque de pression (13) est disposée entre la tige de pression (6) et le ressort (12).

7. Soupape d'injection de carburant selon l'une quelconque des revendications précédentes,
**caractérisée en ce que** la soupape de commande (1) est une électrovanne et possède une armature (15) pouvant être déplacée au moyen d'un électro-aimant (14), laquelle armature est reliée à l'élément de fermeture (4) ou est réalisée sous forme d'élément de fermeture.
